# FASCICULE DE BREVET EUROPEEN

(11) **EP 0 527 679 B1**
(45) Date de publication et mention de la délivrance du brevet: **22.11.1995**
(21) Numéro de dépôt: 92402255.1
(22) Date de dépôt: 07.08.1992
(51) Int. Cl.: A23N 1/00, B30B 9/22

(54) **Egouttoir à vendange et procédé pour égoutter la vendange utilisant cet égouttoir**
Traubenentsafter und Verfahren zum Entsaften von Traubenverwendung diesem Entsafter
Grape juice extractor and procedure for extracting juice from grapes utilizing the extractor

(30) Priorité: 12.08.1991 FR 9110240
(43) Date de publication de la demande: 17.02.1993
(73) Titulaire: SOMAVI, F-34510 Florensac (FR)
(72) Inventeur: Pera, Didier, F-34290 Montblanc (FR); Pera, Jean, F-34300 Cap d'Agde (FR)
(74) Mandataire: Rinuy, Santarelli

(56) Documents cités:
- EP-A- 0 341 098
- DE-A- 2 524 112
- DE-A- 3 440 558
- FR-A- 2 246 384

## Description

L'invention a trait à l'égouttage de la vendange.

On sait que l'égouttage dit "statique" se pratique en disposant la vendange dans une cuve pourvue en partie basse d'une grille, à travers laquelle on laisse le jus s'écouler naturellement. On obtient ainsi les premiers 30 à 50 % du liquide contenu dans la vendange.

On pratique parfois ensuite un égouttage complémentaire dit "dynamique", où la vendange est mise en mouvement le long d'une grille, en général par une vis sans fin. Le jus total obtenu avec un égouttage statique suivi d'un égouttage dynamique, représente 70 à 80 % du liquide initialement contenu dans la vendange.

Si l'extraction du jus va au delà de ces 70 à 80 %, on ne réalise plus un égouttage, mais un pressurage demandant une action mécanique extrêmement vigoureuse sur la vendange, le jus obtenu étant dit "jus de presse", par opposition au jus obtenu par égouttage, dit "jus de goutte".

Dans le domaine du pressurage, on connaît par DE-A-3.440.558, un pressoir comportant une cuve de forme allongée pivotant dans des paliers autour de son axe longitudinal horizontal, et pourvue d'orifices d'écoulement du jus, cette cuve étant divisée en une chambre d'alimentation en vendange et de première pression, et en un compartiment de pressage proprement dit, compartiment dans lequel est disposée une membrane ainsi qu'une porte pour assurer le vidage et le nettoyage du pressoir alors que la chambre d'alimentation comporte une porte de remplissage. La vendange est introduite dans la cuve par la porte de remplissage pendant que la membrane est maintenue grâce à une dépression plaquée contre la moitié non perforée de la cuve, la vendange passant de la chambre d'alimentation en vendange au compartiment de pressage grâce à une vis sans fin ou grâce à un piston, un pressage préliminaire se produisant au cours du transport par la vis sans fin ou par le piston, le pressage proprement dit s'effectuant par mise sous pression de la membrane.

L'invention vise la production d'un jus de goutte de haute qualité avec un haut rendement en quantité, dans un égouttoir simple et commode à l'emploi.

Elle propose à cet effet un égouttoir à vendange conforme à la revendication 1.

Lorsqu'on utilise l'égouttoir selon l'invention en laissant d'abord le jus s'écouler naturellement puis en forçant l'écoulement avec la membrane, le degré d'extraction final est comparable à celui obtenu avec un égouttage statique suivi d'un égouttage dynamique, c'est-à-dire à haut rendement.

En réalisant un égouttage statique forcé plutôt qu'un égouttage dynamique, on fait toute l'extraction du jus sans triturer la vendange, et on obtient par conséquent un jus particulièrement limpide, c'est-à-dire de très haute qualité.

L'égouttoir selon l'invention est simple et commode à l'emploi, non seulement parce que le remplissage de la cuve et l'extraction du jus ne posent pas de difficultés, mais aussi parce qu'il comporte des moyens de transport intégrés, qu'il suffit d'actionner après la fin des opérations d'extraction du jus pour évacuer de la cuve la vendange égouttée, c'est-à-dire le marc de raisin.

Selon des caractéristiques préférées de l'invention, les moyens de transport sont disposés contre une paroi délimitant la partie la plus basse du volume intérieur de la cuve.

La vendange introduite dans la cuve va donc recouvrir les moyens de transport, qui se trouvent en partie basse, la paroi contre laquelle ils sont disposés procurant aux moyens de transport un appui les aidant à supporter, en outre du poids de la vendange, l'effort supplémentaire dû à la mise sous pression de la membrane. Celle-ci est par ailleurs isolée des moyens de transport par la vendange, de sorte qu'elle ne risque pas de se détériorer contre les arêtes des moyens de transport. Cette disposition des moyens de transport est ainsi avantageuse sur le plan de la fiabilité et de la longévité de l'égouttoir.

Selon d'autres caractéristiques préférées de l'invention, l'égouttoir comporte des moyens de récupération du jus de goutte qui communiquent avec le volume intérieur de la cuve au-dessus de la partie la plus basse dudit volume intérieur.

Le jus situé dans la cuve jusqu'à une certaine hauteur au-dessus de sa partie la plus basse, ne sera donc pas récupéré en tant que jus de goutte, ce qui est favorable à la qualité du jus de goutte produit, car on évite ainsi d'y inclure les bourbes que l'on trouve généralement à fond de cuve.

Selon d'autres caractéristiques préférées, favorables au caractère simple, fiable et économique de l'égouttoir :
- la cuve comporte un volume intérieur limité :
   - par une paroi pleine sur laquelle se trouve la partie la plus basse du volume intérieur de la cuve ; et
   - de chaque côté au-dessus de la paroi pleine, par une grille d'égouttage derrière laquelle se trouve une chambre de récupération du jus de goutte ;
- lesdits moyens de transport comportent au moins une vis sans fin ;
- lesdits moyens de transport comportent deux vis sans fin, séparées par une portion en saillie de ladite paroi ;
- ladite membrane forme une enveloppe fermée et est suspendue à une tige disposée longitudinalement en partie haute du volume intérieur de la cuve ;
- la membrane est alimentée en agent de pression par la tige, qui est creuse ;
- la membrane est élastique.

L'invention propose également un procédé pour égoutter la vendange, caractérisé en ce qu'on utilise un égouttoir tel qu'exposé précédemment, avec les étapes suivantes :
- on dispose la vendange dans la cuve ;
- on laisse le jus s'écouler naturellement ;
- on met sous pression la membrane dans la cuve pour forcer l'écoulement du jus à travers la grille ;
- on met la membrane hors pression ; et
- on vidange la cuve en actionnant les moyens de transport.

Selon des caractéristiques préférées dans certains types de vinification, après avoir disposé la vendange dans la cuve, on y laisse macérer la vendange avant de commencer l'extraction du jus.

On réalise ainsi une macération pélliculaire, qui permet d'extraire les arômes primaires contenus dans la peau du raisin, grâce au contact prolongé peau-liquide. On augmente encore ainsi, avec certains types de raisin, la qualité du jus de goutte produit.

L'exposé de l'invention sera maintenant poursuivi par la description d'un exemple de réalisation, donnée ci-après à titre illustratif et non limitatif, en référence aux dessins très schématiques annexés, sur lesquels :
- la figure 1 est une élévation-coupe prise transversalement dans un égouttoir conforme à l'invention, au repos ;
- la figure 2 en est une élévation-coupe prise longitudinalement ; et
- les figures 3 et 4 sont des vues similaires à la figure 1, respectivement après remplissage de la cuve avec de la vendange, et après mise sous pression de la membrane.

L'égouttoir à vendange illustré comporte une cuve fermée 1 de forme générale cylindrique à axe horizontal, reposant sur le sol par des pieds 2.

La cuve comporte une paroi latérale cylindrique 3 raccordée à chaque bout à une paroi transversale d'extrémité, respectivement 4A et 4B. Une paroi pleine 5 délimitant deux canaux longitudinaux séparés par une portion en saillie 6 est rapportée entre les parois 4A et 4B et au-dessus de la portion inférieure de la paroi 3, la portion la plus basse du volume intérieur de la cuve correspondant au fond de chacun de ces canaux. De chaque côté au-dessus de la paroi 5, sur une certaine hauteur, le volume intérieur de la cuve est également limité par une grille d'égouttage, respectivement 7A et 7B, rapportée entre les parois 4A et 4B et à peu près parallèle à la paroi 3. Au-dessus des grilles 7A et 7B, le volume intérieur de la cuve est directement limité par la paroi 3. L'espace situé entre la grille 7A ou 7B et la paroi 3 constitue une chambre de récupération du jus de goutte, respectivement 8A et 8B, dont le fond est relié à une tubulure 9A ou 9B de récupération du jus de goutte, munie d'un robinet de fermeture (non représenté). Une paroi 10A ou 10B isole la chambre 8A ou 8B de l'espace 11 situé entre les parois 3 et 5. Dans la paroi 4A, au bout de chaque canal délimité par la paroi 5, se trouve une trappe 12 de vidange du marc. En partie supérieure de la paroi 3 se trouvent deux ouvertures 13 d'admission de la vendange, reliées à une tubulure d'amenée 14. Une trappe 15 est disposée à peu près au centre de la paroi 4A, pour accéder à l'intérieur de la cuve, afin d'y installer ses équipements puis pour la maintenance.

Une vis sans fin, respectivement 16A et 16B, est disposée contre la paroi 5, et plus précisément contre chacune de ses parties formant canal. Du côté de la paroi 4A, la vis sans fin est en regard de la trappe 12, tandis qu'elle se prolonge au-delà de la paroi 4B par un axe portant une poulie d'entraînement 17, relié par courroie à un moteur (non représenté) adapté à faire tourner la vis comme indiqué par une flèche.

Une membrane 18, ici en matériau élastique, formant une enveloppe fermée, est suspendue à une tige 19 disposée longitudinalement en partie haute du volume intérieur de la cuve. La tige 19 est creuse (c'est un tube) et sert à l'alimentation de la membrane en agent de pression tel que de l'air comprimé. Ici (voir la figure 2), la tige 19 passe à l'intérieur de la membrane 18, et comporte cinq trous par lesquels l'agent de pression va dans la membrane ou en sort.

On va maintenant décrire le fonctionnement de l'égouttoir illustré.

A partir de la position de repos montrée sur la figure 1, avec les trappes 12 et 15 fermées, et les robinets des tubulures 9A et 9B fermés, on amène par les conduits 14 la vendange à traiter, qui rentre dans le volume intérieur de la cuve 1 par les ouvertures 13, jusqu'à remplir la cuve, opération à la fin de laquelle la membrane 18 flotte en quelque sorte sur la vendange (voir figure 3).

Directement, ou après quelques heures de macération dans l'enceinte fermée constituée par le volume intérieur de la cuve, on commence la phase d'extraction du jus de goutte : on ouvre les robinets des tubulures 9A et 9B, le jus s'écoule naturellement, et au bout d'un certain temps le débit se réduit.

A ce moment, on envoie l'agent de pression dans la membrane 18, qui se gonfle, les raisins déjà égouttés naturellement sont comprimés (voir figure 4) ce qui les force à s'égoutter davantage, le jus recommence à couler puis au fur et à mesure le débit diminue jusqu'à devenir nul, la vendage compressée étanchant les grilles 7A et 7B. La phase d'extraction du jus est alors terminée.

On met alors la membrane 18 hors pression, on ouvre les trappes 12 et on fait tourner les vis sans fin 16A et 16B pour évacuer hors de la cuve la vendange égouttée, c'est-à-dire le marc de raisin. La membrane reprend elle-même sa forme et sa position initiales, du fait de son élasticité et de son montage suspendu à la tige 19.

On observera qu'ici, les ouvertures 13 d'alimentation en vendange sont de côté par rapport à la tige 19, ce qui permet à la membrane de rester au-dessus de la vendange (voir figure 3).

Ici, on a eu intérêt à utiliser deux vis sans fin, compte tenu du diamètre de la paroi cylindrique 3, mais dans des variantes de diamètres différents, on utilise une seule ou davantage que deux vis sans fin.

Les vis sans fin sont des moyens de transport particulièrement appropriés à l'égouttoir selon l'invention, tant sur le plan de la robustesse que de l'efficacité, mais dans certaines variantes, notamment à forme générale parallélépipédique, les vis sans fin peuvent être remplacées par des barres transversales entraînées par des chaînes sans fin, raclant le fond du volume intérieur de la cuve.

Plus généralement, l'invention ne se limite pas aux exemples décrits.

## Revendications

1. Egouttoir à vendange comportant une cuve fermée (1) reposant sur le sol par des pieds (2), pourvue intérieurement d'une grille d'égouttage et de moyens de transport ; caractérisé en ce qu'il comporte en outre une membrane (18) disposée dans la cuve (1), adaptée lorsqu'elle est mise sous pression à forcer à travers la grille (7A, 7B) l'égouttage de la vendange introduite dans la cuve, qui est adaptée à être remplie jusqu'à ce stade sans faire fonctionner les moyens de transport (16A, 16B) qui sont prévus pour évacuer hors de la cuve la vendange après qu'elle ait été égouttée par mise sous pression de la membrane.

2. Egouttoir selon la revendication 1, caractérisé en ce que les moyens de transport (16A, 16B) sont disposés contre une paroi (5) délimitant la partie la plus basse du volume intérieur de la cuve.

3. Egouttoir selon l'une quelconque des revendications 1 ou 2, caractérisé en ce qu'il comporte des moyens de récupération du jus de goutte (8A, 8B, 9A, 9B) qui communiquent avec le volume intérieur de la cuve (1) au-dessus de la partie la plus basse dudit volume intérieur.

4. Egouttoir selon l'une quelconque des revendications 1 à 3, caractérisé en ce que la cuve comporte un volume intérieur limité :
- par une paroi pleine (5) sur laquelle se trouve la partie la plus basse du volume intérieur de la cuve ; et
- de chaque côté au-dessus de la paroi pleine, par une grille d'égouttage (7A, 7B) derrière laquelle se trouve une chambre (8A, 8B) de récupération du jus de goutte.

5. Egouttoir selon l'une quelconque des revendications 1 à 4, caractérisé en ce que lesdits moyens de transport comportent au moins une vis sans fin (16A, 16B).

6. Egouttoir selon l'une quelconque des revendications 1 à 5, caractérisé en ce que lesdits moyens de transport comportent deux vis sans fin (16A, 16B), séparées par une portion en saillie (6) de ladite paroi (5).

7. Egouttoir selon l'une quelconque des revendications 1 à 6, caractérisé en ce que ladite membrane (18) forme une enveloppe fermée et est suspendue à une tige (19) disposée longitudinalement en partie haute du volume intérieur de la cuve.

8. Egouttoir selon la revendication 7, caractérisé en ce que la membrane (18) est alimentée en agent de pression par la tige (19), qui est creuse.

9. Egouttoir selon l'une quelconque des revendications 7 ou 8, caractérisé en ce que la membrane (18) est élastique.

10. Egouttoir selon l'une quelconque des revendications 7 à 9, caractérisé en ce que la cuve (1) comporte des ouvertures (13) d'alimentation en vendange, qui sont de côté par rapport à ladite tige (19).

11. Procédé pour égoutter la vendange, caractérisé en ce qu'on utilise un égouttoir selon l'une quelconque des revendications 1 à 10 avec les étapes suivantes :
- on dispose la vendange dans la cuve (1) ;
- on laisse le jus s'écouler naturellement ;
- on met sous pression la membrane (18) dans la cuve pour forcer l'écoulement du jus à travers la grille (7A, 7B) ;
- on met la membrane (18) hors pression ; et
- on vidange la cuve en actionnant les moyens de transport (16A, 16B).

12. Procédé selon la revendication 11, caractérisé en ce qu'après avoir disposé la vendange dans la cuve, on y laisse macérer la vendange avant de commencer l'extraction du jus.

## Claims

1. Harvested grape dejuicer comprising a closed tank (1) resting on feet (2) on the ground and provided internally with a dejuicer grid and conveyor means; characterized in that it further comprises a membrane (18) disposed in the tank (1), adapted to be pressurized to force dejuicing of the harvested grapes placed in the tank through the grid (7A, 7B) the tank being adapted to be filled to this point without causing operation of the conveyor means (16A, 16B) which are disposed to remove the dejuiced grapes from the tank after they have been dejuiced by pressurizing the membrane.

2. Dejuicer according to claim 1 characterized in that the conveyor means (16A, 16B) are disposed against a wall (5) delimiting the lowest part of the interior volume of the tank.

3. Dejuicer according to claim 1 or claim 2 characterized in that it comprises juice from dejuicing recovery means (8A, 8B, 9A, 9B) which communicate with the interior volume of the tank (1) above the lowest part of said interior volume.

4. Dejuicer according to any one of claims 1 to 3 characterized in that the tank has an interior volume delimited:
- by a solid wall (5) over which is the lowest part of the interior volume of the tank; and
- on each side of and above the solid wall, by a dejuicer grid (7A, 7B) behind which is a juice from dejuicing recovery chamber (8A, 8B).

5. Dejuicer according to any one of claims 1 to 4 characterized in that said conveyor means comprise at least one endless screw (16A, 16B).

6. Dejuicer according to any one of claims 1 to 5 characterized in that said conveyor means comprise two endless screws (16A, 16B) separated by a protruding portion (6) of said wall (5).

7. Dejuicer according to any one of claims 1 to 6 characterized in that said membrane (18) forms a closed bag and is suspended from a rod (19) disposed longitudinally in the upper part of the interior volume of the tank.

8. Dejuicer according to claim 7 characterized in that the membrane (18) is supplied with pressurizing agent by the rod (19), which is hollow.

9. Dejuicer according to claim 7 or claim 8 characterized in that the membrane (18) is elastic.

10. Dejuicer according to any one of claims 7 to 9 characterized in that the tank (1) includes openings (13) for loading harvested grapes disposed to the side laterally relative to said rod (19).

11. Method of dejuicing harvested grapes characterized in that it uses a dejuicer according to any one of claims 1 to 10 with the following steps:
- the harvested grapes are placed in the tank (1);
- the juice is allowed to flow naturally;
- the membrane (18) is pressurized in the tank to force juice to flow through the grid (7A, 7B);
- the membrane (18) is depressurized; and
- the tank is emptied by actuating the conveyor means (16A, 16B).

12. Method according to claim 11 characterized in that after placing the harvested grapes in the tank the harvested grapes are allowed to macerate therein before juice extraction is begun.

## Patentansprüche

1. Abtropfvorrichtung für Trauben, aufweisend einen geschlossenen Behälter (1), der auf dem Boden über Füße (2) ruht und innen mit einem Abtropfrost und Fördermitteln versehen ist; dadurch gekennzeichnet, daß sie außerdem eine in dem Behälter (1) angeordnete Membran (18) aufweist, die so ausgelegt ist, daß sie, wenn sie unter Druck gesetzt ist, das Zwangsabtropfen der in den Behälter eingeführten Trauben quer durch den Rost (7A, 7B) bewirkt, wobei der Behälter so ausgelegt ist, daß er bis zu diesem Stadium gefüllt wird, ohne die Fördermittel (16A, 16B) arbeiten zu lassen, die vorgesehen sind, um die Trauben aus dem Behälter abzuführen, nachdem sie durch Unterdrucksetzen der Membran abgetropft wurden.

2. Abtropfvorrichtung nach Anspruch 1, dadurch gekennzeichnet, daß die Fördermittel (16A, 16B) an einer Wand (5) angeordnet sind, die den untersten Teil des Innenvolumens des Behälters abgrenzt.

3. Abtropfvorrichtung nach Anspruch 1 oder 2, dadurch gekennzeichnet, daß sie Mittel (8A, 8B, 9A, 9B) zur Gewinnung des Tropfsaftes aufweist, die mit dem Innenvolumen des Behälters (1) oberhalb des untersten Teils dieses Innenvolumens in Verbindung stehen.

4. Abtropfvorrichtung nach einem der Ansprüche 1 bis 3, dadurch gekennzeichnet, daß der Behälter ein Innenvolumen aufweist, das abgegrenzt ist
- durch eine volle Wand (5), auf der sich der unterste Teil des Innenvolumens des Behälters befindet; und
- auf jeder Seite oberhalb der vollen Wand durch einen Abtropfrost (7A, 7B), hinter dem sich eine Kammer (8A, 8B) zur Gewinnung des Tropfsaftes befindet.

5. Abtropfvorrichtung nach einem der Ansprüche 1 bis 4, dadurch gekennzeichnet, daß diese Fördermittel mindestens eine Förderschnecke (16A, 16B) aufweisen.

6. Abtropfvorrichtung nach einem der Ansprüche 1 bis 5, dadurch gekennzeichnet, daß diese Fördermittel zwei Förderschnecken (16A, 16B) aufweisen, die durch einen vorspringenden Abschnitt (6) dieser Wand (5) getrennt sind.

7. Abtropfvorrichtung nach einem der Ansprüche 1 bis 6, dadurch gekennzeichnet, daß diese Membran (18) eine geschlossene Hülle bildet und an einer Stange (19) aufgehängt ist, die in Längsrichtung im oberen Teil des Innenvolumens des Behälters angeordnet ist.

8. Abtropfvorrichtung nach Anspruch 7, dadurch gekennzeichnet, daß die Membran (18) durch die Stange (19), die hohl ist, mit Druckmittel versorgt wird.

9. Abtropfvorrichtung nach Anspruch 7 oder 8, dadurch gekennzeichnet, daß die Membran (18) elastisch ist.

10. Abtropfvorrichtung nach einem der Ansprüche 7 bis 9, dadurch gekennzeichnet, daß der Behälter (1) Öffnungen (13) zur Versorgung mit Trauben aufweist, die bezüglich dieser Stange (19) seitlich sind.

11. Verfahren zum Abtropfen von Trauben, dadurch gekennzeichnet, daß man eine Abtropfvorrichtung nach einem der Ansprüche 1 bis 10 mit den folgenden Schritten verwendet:
- man ordnet die Trauben in dem Behälter (1) an;
- man läßt den Saft einfach ablaufen;
- man setzt die Membran (18) in dem Behälter unter Druck, um den Zwangsablauf des Saftes quer durch den Rost (7A, 7B) zu bewirken;
- man hebt den Druck auf die Membran (18) auf; und
- man entleert den Behälter, indem man die Fördermittel (16A, 16B) betätigt.

12. Verfahren nach Anspruch 11, dadurch gekennzeichnet, daß man die Trauben nach ihrer Anordnung in dem Behälter in diesem mazerieren läßt, bevor man mit der Extraktion des Saftes beginnt.
